# EUROPÄISCHE PATENTSCHRIFT

(11) **EP 4 442 418 B1**
(45) Veröffentlichungstag und Bekanntmachung des Hinweises auf die Patenterteilung: **03.09.2025**
(21) Anmeldenummer: 24160492.5
(22) Anmeldetag: 29.02.2024
(51) Int. Cl.: B27D 5/00, B27G 21/00

(54) **KANTENFRÄSVORRICHTUNG UND VERFAHREN ZUM KANTENFRÄSEN**
EDGE MILLING DEVICE AND METHOD FOR EDGE MILLING
DISPOSITIF DE FRAISAGE DE BORD ET PROCÉDÉ DE FRAISAGE DE BORD

(30) Priorität: 04.04.2023 DE 102023108569
(43) Veröffentlichungstag der Anmeldung: 09.10.2024
(73) Patentinhaber: Wemhöner Surface Technologies GmbH & Co. KG, 32052 Herford (DE)
(72) Erfinder: Barth, Florian, 32130 Enger (DE); Otto, Niklas, 32107 Bad Salzuflen (DE); Krato, Volkmar, 32339 Espelkamp (DE)
(74) Vertreter: Konrad, Stephan

(56) Entgegenhaltungen:
- EP-A1- 3 505 318
- EP-B1- 3 954 499

## Beschreibung

Die Erfindung betrifft eine Katenfräsvorrichtung und ein damit durchführbares Verfahren zum Kantenfräsen.

Es ist eine Kantenbearbeitungsmaschine bekannt, DE 196 11 357 C2, an deren Maschinenständer ein Durchlaufförderer für im Durchlauf zu bearbeitende Platten sowie Kantenfräswerkzeuge für die Kantenbearbeitung montiert sind, die Eingriffs-schlitze in ihren Absaughauben für die zu bearbeitenden Werkzeugkanten aufweisen. Weiterer Stand der Technik ist in der EP 3 954 499 B und EP 3 505 318 A offenbart. Die EP 3 954 499 B offenbart eine Kantenfräsvorrichtung mit einer Abzugshaube.

Nachteilig an dieser vorbekannten Kantenbearbeitungsmaschine ist, dass mit ihren ortfesten Absaughauben ihrer Kantenfräswerkzeuge jeweils nur eine Werkstückkante einer Platte bearbeitet werden kann, sodass für eine rechteckige Platte vier solcher Kantenbearbeitungsmaschinen erforderlich sind, nämlich eine für eine Werkstückvorderkante einer Platte, eine für eine Werkstückhinterkante einer Platte und jeweils eine für die in Transportrichtung rechte und linke Seite einer Platte, sodass insgesamt Kosten für vier Kantenfräswerkzeuge sowie für deren Betrieb und Wartung entstehen, ebenso wie eine doppelte Einbaulänge erforderlich ist.

Aufgabe der Erfindung ist es, eine Kantenfräsvorrichtung und ein damit ausführbares Verfahren für Platten zur Verfügung zu stellen, die bei einer optimierten Staub- und Späneabfuhr wesentlich wirtschaftlicher arbeiten.

Die Lösung dieser Aufgabe ergibt sich in Verbindung mit den Merkmalen der Oberbegriffe der Ansprüche 1 und 7 erfindungsgemäß im Zusammenhang mit deren kennzeichnenden Merkmalen. Die erfinderische Kantenfräsvorrichtung zeichnetet sich dabei dadurch aus, dass ein erstes Kantenfräswerkzeug zusammen mit einem zweiten Kantenfräswerkzeug unter oder über einem Zwischenraum zwischen zwei beabstandet voneinander geförderten und kurzzeitig im Ruhezustand befindlichen Platten auf zueinander parallelen Querführungen angeordnet sind und jeweils eine Werkstückvorderkante einer in Transportrichtung von hintereinander angeordneten Platten hinteren Platte von einer ersten Seite zur gegenüberliegenden zweiten Seite und eine Werkstückhinterkante einer vorderen Platte entgegengesetzt von der zweiten Seite zur ersten Seite gleichzeitig oder zeitversetzt bearbeitbar ist und dass die Absaughauben beider Kantenfräswerkzeuge drehbar um die Fräswerkzeuge angeordnet sind, wobei bei einem Weitertransport der Platten die Kantenfräswerk-zeuge, etwa bei rechtwinkligen Platten mit jeweils um 90° nach rechts oder links verdrehten Absaughauben seitlich festsetzbar sind und die Absaughauben mit ihren Eingriffsschlitzen von den Werkstückvorder- und -hinterkanten in Richtung auf die seitlichen Werkstückkanten verdreht sind, sodass alle Werkstückkanten einer Platte mit nur zwei Fräswerkzeugen bearbeitbar und Frässtäube permanent vollständig absaugbar sind.

Das erste Kantenfräswerkzeug bearbeitet demnach immer eine Werkstückvorderkante einer einer vorderen Platte nachfolgenden Platte sowie deren rechte oder linke Werkstückkante und das andere gegenüberliegende zweite Kantenfräswerkzeug stets die Werkstückhinterkante einer vorderen Platte sowie die jeweils gegenüberliegende andere linke oder rechte Werkstückkante einer Platte. Dies ermöglicht die Verwendung von nur zwei Fräsaggregaten bei einer optimalen Staub- und Späneabfuhr. Die zu bearbeitenden Platten sind dabei im Wesentlichen rechteckig mit geraden Kanten. Die Platten können vorteilhafterweise auch davon abweichende Winkel aufweisen, ebenso wie die Kanten etwa eine Wellenkontur aufweisen können, wozu die Kantenfräswerkzeuge mit zusätzlichen Freiheitsgraden in Längs- und/ oder Querrichtung ausgestattet sein können.

Vorteilhafte Ausgestaltungen des Gegenstandes der Erfindung ergeben sich mit und in Kombination aus den nachfolgenden Unteransprüchen.

Bevorzugterweise ist die Absaughaube um die Drehachse des Fräswerkezuges herum drehbar gelagert, sodass der Eingriffsschlitz der Absaughaube stets eine optimale Position zum Fräswerkzeug und zu den jeweiligen Werkstückkante beibehält.

Gemäß einer besonders bevorzugten Ausführungsform der Erfindung ist an den Absaughauben zur Erzeugung der Drehbewegung mittelbar oder unmittelbar ein Servomotor angeordnet, mittels dessen die Absaughauben beispielsweise über einen Riementrieb und über an den Absaughauben angeordneten Riemenscheiben um jeweils 90° nach links oder 90° nach rechts oder in einer 0°-Stellung jeweils parallel zur jeweils bearbeiteten Werkstückkante einstellbar sind, wobei Drehungen um 360° möglich sind.

Vorteilhafterweise sind des Weiteren beidseitig des Eingriffsschlitzes in der Absaug-haube Antastrollen angeordnet, die im Betrieb an den jeweiligen Werkstückkanten der Platten anliegen, wobei die Antastrollen bevorzugterweise über einen Servomotor an die Werkstückkanten angefahren werden, wodurch die genaue Ermittlung der Plattenlage ermöglicht wird.

Entsprechend einer besonders bevorzugten Ausführungsform der Erfindung besteht die Absaughaube aus einem unteren Bauteil und einem oberen Bauteil, die beide synchron zueinander drehbar ausgebildet sind, wobei das obere Bauteil das untere Bauteil in einem Überlappungsbereich teilweise überlappt, der größer ist als die dickste zu bearbeitende Platte dick ist und der Eingriffsschlitz im oberen Bauteil eingebracht und nach unten offen ausgebildet ist und das obere Bauteil gegenüber dem unteren Bauteil höheneinstellbar ausgebildet ist, sodass sich der Eingriffsschlitz der Dicke einer Platte anpassen lässt, ebenso wie den Abmessungen eines Kantenfräswerkzeuges. Diese Anpassung kann vorteilhafterweise für jede einzelne Platte unterbrechungsfrei und sensorgestützt automatisch durchgeführt werden.

Am oberen Bauteil der Absaughaube ist des Weiteren vorteilhaferweise beidseitig des Eingriffsschlitzes jeweils eine Aufnahme für einen Führungsbolzen des unteren Bauteils angeordnet, der sich von dort nach oben in die Aufnahme hinein erstreckt und der die synchrone Drehung des oberen Teils der Absaughaube und des unteren Teils der Absaughaube gewährleistet, ebenso wie die Höhenverstellung des oberen Bauteils gegenüber dem unteren Bauteil der Absaughaube, wodurch deren optimale Führung gewährleistet ist.

Das erfinderische Verfahren zum Kantenfräsen von Filmüberständen von mit Filmen beschichteten und auf einem Durchlaufförderer von voneinander beabstandet diskontinuierlich bewegten Platten dieser erfinderischen Kantenfräsvorrichtung beginnt damit, dass zunächst die unter oder über einem Zwischenraum zwischen zwei benachbart voneinander geförderten und im Ruhezustand befindlichen Platten angeordneten Kantenfräswerkzeuge an zwei parallel und quer zur Transportrichtung liegenden Werkstückvorder- und -hinterkanten dieser Platten entlanggeführt werden, von denen ein erstes Kantenfräswerkzeug in Transportrichtung der Platten auf einer ersten Seite vor einer Vorderkante einer einer vorderen Platte nachfolgenden hinteren Platte platziert ist und ein zweites Kantenfräswerkzeug auf der zweiten Seite, der ersten Seite gegenüberliegenden Seite hinter einer Hinterkante einer vorderen Platte. Die beiden Kantenfräswerkzeuge bearbeiten dann diese beiden Werkstückkanten in einem einzigen Durchgang und wechseln dabei die Seiten, woraufhin das jetzt rechte erste Kantenfräswerkzeug anschließend die rechte Seite der nachfolgenden Platte und das zweite Kantenfräswerkzeug die linke Seite dieser nachfolgenden Platte bearbeitet, während die Platten vom Durchlaufförderer bis in die Position über den Zwischenraum weitertransportiert werden, wobei die hintere Platte nun zur neuen vorderen Platte wird und anschließend das jetzt linke zweite Kantenfräswerkzeug hinter der Hinterkante der vorderen Platte nach rechts und das erste Kantenfräswerkzeug vor der Vorderkante einer neuen dritten Platte nach links entlang bewegt werden, sodass die vormals hintere Platte anschließend allseitig kantengefräst ist, woraufhin sich das Verfahren bei den nächsten Platten jeweils umgekehrt wiederholt.

In einem wesentlichen Zwischenschritt des Verfahrens werden die zu den Werkstückkanten offenen Absaughauben in Abhängigkeit von der jeweils zu bearbeitenden Werkstückkante passend gedreht, was vorteilhaft über einen Servomotor oder einen angeschlossenen Riementrieb erfolgt.

Vorteilhaft ist des Weiteren auch ein dem erfinderischen Verfahren vorgeschalteter Arbeitsschritt, der darin besteht, die Breite des Eingriffsschlitzes der Absaughaube auf die Dicke des Fräskopfes und/ oder einer zu bearbeitenden Platte anzupassen, wodurch es möglich wird, die Staubabfuhr und den Späneabfang optimal zu gewährleisten.

Nachfolgend ist ein Ausführungsbeispiel der Erfindung anhand von Zeichnungen näher beschrieben. Es zeigen:
- Fig. 1: eine räumliche Ansicht eines Kantenfräswerkzeuges,
- Fig. 2: eine geschnittene Darstellung des Kantenfräswerkzeuges der Fig. 1,
- Fig. 3: den ersten Arbeitsschritt eines Kantenfräsverfahrens an einer rechteckigen Platte in einer Ausgangsstellung,
- Fig. 4: einen Zwischenschritt des Verfahrens nach erfolgter Bearbeitung der Werkstückvorder- und -hinterkanten, und
- Fig. 5: die erneute Ausgangslage des Verfahrens mit umgekehrten Positionen der Kantenfräswerkzeuge.

Die Figuren 1 und 2 zeigen ein Kantenfräswerkzeug 1; 2 einer Kantenfräsvorrichtung in einer isometrischen und in einer geschnittenen Darstellung mit dem eigentlichen Fräswerkzeug 20, um das sich eine Absaughaube 3 herum erstreckt, die um die Drehachse des Fräswerkezuges 20 herum drehbar gelagert ist und die sich aus einem oberen Bauteil 4 und einem unteren Bauteil 5 zusammensetzt, wobei sich die Bauteile 4; 5 in einem Überlappungsbereich 15 gegenseitig überlappen und im oberen Bauteil 4 ein radialer Eingriffsschlitz 6 für eine Werkstückkante (12 ; 13; 22; 23) eingebracht ist, der nach unten offen ausgeführt ist, sodass ein Anheben des oberen Bauteils 4 zu einer Verbreiterung des Eingriffsschlitzes 6 für eine Werkstückkante 12; 13; 22; 23 führt. Damit lässt sich der Eingriffsschlitz 6 auf die Höhe eines Fräswerkzeuges 20 und/ oder der Dicke einer Platte 8; 9; 10 anpassen.

Deckelseitig ist auf dem oberen Bauteil 4 der Absaughabe 3 eine Riemenscheibe 17 angeordnet, über die das obere Bauteil 4 der Absaughaube 3 verdrehbar ist, das über seine Kontur oder weitere Koppelelemente das untere Bauteil 5 der Absaughaube 3 mit verdreht, welches seinerseits ein Absauganschluss 16 zur Abfuhr von Staub und Spänen aufweist.

Beidseitig des Eingriffsschlitzes 6 sind an den Bauteilen 4; 5 der Absaughaube 3 Antastrollen 14 angeordnet, die im Betrieb an den jeweiligen Werkstückkanten 12; 13; 22; 23 der Platten 8; 9; 10 anliegen. Des Weiteren tragen die oberen und unteren Bauteile 4; 5 der Absaughaube 3 beidseitige Aufnahmen 18 für Führungsachsen 19, über die die Höhenverstellung des oberen Bauteils 4 gegenüber dem unteren Bauteil 5 der Absaughaube 3 verwirklicht wird.

Die Figuren 3 bis 5 erläutern grob den Ablauf des Verfahrens zum Kantenfräsen von Filmüberständen von mit Filmen beschichteten und auf einem Durchlaufförderer von voneinander beabstandet und diskontinuierlich bewegte Platten 8; 9; 10 einer Kantenfräsvorrichtung. Diese weist unter oder über einem Zwischenraum 7 zwischen zwei benachbart voneinander beförderten und im Ruhezustand befindlichen Platten 8; 9; 10 zwei Kantenfräswerkzeuge 1; 2 auf, die parallel zueinander geführt sind und dabei quer zur Transportrichtung 11 der Werkstückvorder- und -hinterkanten 12; 22 zweier Platten 8; 9; 10 beweglich sind und diese bearbeiten.

Ein erstes Kantenfräswerkzeug 1 ist dabei zunächst, wie dies in Fig. 3 dargestellt ist, in Transportrichtung 11 auf einer ersten, in einer Draufsicht linken Seite vor einer Vorderkante 12 einer hinteren Platte 9 platziert und ein zweites Kantenfräswerkzeug 2 auf der der ersten linken Seite gegenüberliegenden rechten Seite hinter einer Hinterkante 22 einer vorderen Platte 8, wobei die Kantenfräswerkzeuge 1; 2 mit ihren Eingriffsschlitzen 6 den Werkstückvorder- und -hinterkanten 12; 22 zugewandt sind, woraufhin die beiden Kantenfräswerkzeug 1; 2 diese beiden Werkstückkanten 12; 22, die Seite wechselnd, entlangfahren und dabei bearbeiten, woraufhin das jetzt rechte erste Kantenfräswerkzeug 1 anschließend die rechte Werkstückkante 23 der nachfolgenden Platte 9 und das zweite Kantenfräswerkzeug 2 die linke Werkstückkante 13 dieser Platte 9 bearbeitet, wozu die Absaughauben 3 mit ihren Eingriffsschlitzen 6 in Richtung auf die jeweiligen Werkstückkanten 13; 23 gedreht sind, während die Platten 8; 9; 10 vom Durchlaufförderer bis in die Position über dem Zwischenraum 7 weitertransportiert und dabei bearbeitet werden, wobei die hintere Platte 9 nun zur neuen vorderen Platte geworden ist, woraufhin die Absaughauben 3 der Kantenfräswerkzeuge 1; 2 erneut gedreht werden und anschließend das jetzt linke zweite Kantenfräswerkzeug 2 hinter der Hinterkante 22 der vorderen Platte 9 nach rechts und das erste Kantenfräswerkzeug 1 vor der Vorderkante 12 einer neuen dritten Platte 10 nach links entlang bewegt werden, sodass die vormals hinter Platte 9 anschließend allseitig kantengefräst ist, woraufhin sich das Verfahren bei den nachfolgenden Platte 8; 9; 10 aus jeweils gegenüberliegend umgekehrt positionierten Stellungen der Kantenfräswerkzeuge 1; 2 wiederholt.

## Patentansprüche

1. Kantenfräsvorrichtung mit einem Kantenfräswerkzeug (1) mit einem drehangetrieben Fräswerkzeug (20) und einer dieses umgebenden Absaughaube (3) mit einem seitlich darin vorgesehenen Eingriffsschlitz (6) für eine zu bearbeitende Werkstückkante (12; 13; 22; 23) einer Platte (8; 9; 10), wobei ein erstes Kantenfräswerkzeug (1) zusammen mit einem zweiten Kantenfräswerkzeug (2) unter oder über einem Zwischenraum (7) zwischen zwei beabstandet voneinander geförderten und kurzzeitig im Ruhezustand befindlichen Platten (8; 9; 10) auf zueinander parallelen Querführungen angeordnet sind und jeweils eine Werkstückvorderkante (12) einer in Transportrichtung (11) von hintereinander angeordneten Platten (8; 9; 10) hinteren Platte (9) von einer ersten Seite zur gegenüberliegenden zweiten Seite und eine Werkstückhinterkante (22) einer vorderen Platte (8) entgegengesetzt von der zweiten Seite (23) zur ersten Seite (13) gleichzeitig oder zeitversetzt bearbeitbar ist und dass die Absaughauben (3) beider Kantenfräs-werkzeuge (1; 2) drehbar um die Fräswerk-zeuge (20) angeordnet sind und dass bei einem Weitertransport der Platten (8; 9; 10) die Kantenfräswerkzeuge (1; 2) seitlich festsetzbar sind und die Absaughauben (3) mit ihren Eingriffsschlitzen (6) von den Werkstückvorder- und -hinterkanten (12; 22) zu den seitlichen Werkstückkanten (13; 23) verdrehbar sind, sodass alle Werkstückkanten (12; 13; 22; 23) einer Platte (8; 9; 10) von zwei Kantenfräswerkzeugen (1; 2) bearbeitbar und Frässtäube permanent vollständig absaugbar sind.

2. Kantenfräsvorrichtung nach Anspruch 1, **dadurch gekennzeichnet, dass** die Absaughaube (3) um die Drehachse des Fräswerkzeuges (20) drehbar gelagert ist.

3. Kantenfräsvorrichtung nach einem der vorgenannten Ansprüche, **dadurch gekennzeichnet, dass** an den Absaughauben (3) der Kantenfräswerkzeuge (1; 2) zur Erzeugung der Drehbewegung mittelbar oder unmittelbar Servomotoren angreifen.

4. Kantenfräsvorrichtung nach einem der vorgenannten Ansprüche, **dadurch gekennzeichnet, dass** beidseitig des Eingriffsschlitzes (6) an der Absaughaube (3) der Kantenfräswerkzeuge (1; 2) Antastrollen (14) angeordnet sind, die im Betrieb an den jeweiligen Werkstückkanten (12; 13; 22; 23) der Platten (8; 9; 10) anliegen.

5. Kantenfräsvorrichtung nach einem der vorgenannten Ansprüche, **dadurch gekennzeichnet, dass** die Absaughaube (3) der Kantenfräswerkzeuge (1; 2) aus einem unteren Bauteil (4) und einem oberen Bauteil (5) besteht, beide synchron zueinander drehbar ausgebildet sind und das obere Bauteil (4) das untere Bauteil (5) in einem Überlappungsbereich (15) teilweise überlappt, und der Überlappungsbereich (15) größer ist als die dickste zu bearbeitende Platte (8; 9; 10) dick ist und dass der Eingriffsschlitz (6) im oberen Bauteil (4) und nach unten offen ausgebildet ist, das obere Bauteil (5) gegenüber dem unteren Bauteil (5) höheneinstellbar ausgebildet und der Eingriffsschlitz (6) der Dicke einer Platte (8; 9; 10) und/ oder eines Fräswerkzeuges (20) anpassbar ist.

6. Kantenfräsvorrichtung nach Anspruch 5, **dadurch gekennzeichnet, dass** am oberen Bauteil (4) beidseitig des Eingriffsschlitzes (6) jeweils eine Aufnahme (18) für einen Führungsbolzen (19) oder Schraube des unteren Bauteils (5) angeordnet ist, der sich von dort nach oben in die Aufnahme (18) hinein erstreckt und der die synchrone Drehung des oberen Teils (4) der Absaughaube (3) und des unteren Teils (5) der Absaughaube (3) gewährleistet, ebenso wie die Höhenverstellung des oberen Bauteils (4) gegenüber dem unteren Bauteil (5) der Absaughaube (3).

7. Verfahren zum Kantenfräsen von Filmüberständen von mit Filmen beschichteten und auf einem Durchlaufförderer von voneinander beabstandet diskontinuierlich bewegten Platten (8; 9; 10) einer Kantenfräsvorrichtung, wobei die Kantenfräswerkzeuge (1; 2), die unter oder über einem Zwischenraum (7) zwischen zwei benachbart voneinander geförderten und kurzzeitig im Ruhezustand befindlichen Platten (8; 9; 10) angeordnet ist, zwei parallel zueinander und quer zur Transport-richtung (11) liegende Werkstückvorder- und -hinterkanten (12;22) zweier Platten (8; 9;10) geführte Kantenfräswerkzeuge (1;2) aufweist, von denen ein erstes Kantenfräswerkzeug (1) in Transportrichtung (11) auf der der ersten Seite vor einer Vorderkante (12) einer einer vorderen Platte (8) nachfolgenden hinteren Platte (9) platziert ist und ein zweites Kantenfräswerkzeug (2) auf der der ersten Seite gegenüberliegenden zweiten Seite, hinter einer Hinterkante (22) einer vorderen Platte (8) und die beiden Kantenfräswerkzeug (1; 2) dann diese beiden Werkstückkanten (12; 22) entlangfahren und bearbeiten und dabei die Seiten wechseln, woraufhin das jetzt rechte erste Kantenfräswerkzeug (1) anschließend die rechte Werkstückkante (23) dieser Platte (9) und das zweite Kantenfräswerkzeug (2) die linke Werkstückkante (13) der nachfolgenden Platte (9) bearbeitet, während die Platten (8; 9; 10) vom Durchlaufförderer bis in die Position über den Zwischenraum (7) weitertransportiert werden, wobei die hintere Platte (9) nun zur neuen vorderen Platte wird und anschließend das jetzt linke zweite Kantenfräswerkzeug (2) hinter der Hinterkante (22) der vorderen Platte (9) nach rechts und das erste Kantenfräswerkzeug (1) vor der Vorderkante (12) einer neuen dritten Platte (10) nach links entlang bewegt werden, sodass die vormals hintere Platte (9) anschießend allseitig kantengefräst ist, woraufhin sich das Verfahren bei den nachnachfolgenden Platten (8; 9; 10) jeweils umgekehrt wiederholt.

8. Verfahren nach Anspruch 7, **dadurch gekennzeichnet, dass** die Kantenfräswerkzeuge (1; 2) zu den Werkstückkanten (12; 13; 22; 23) der Platten (8; 9; 10) offene Absaughauben (3) aufweisen, die in Abhängigkeit von der zu bearbeitenden Werkstückkante (12; 13; 22; 23) passend dazu gedreht werden.

9. Verfahren nach Anspruch 7, **dadurch gekennzeichnet, dass** die Breite des Eingriffsschlitzes (6) der Dicke einer zu bearbeitenden Platte (8; 9; 10) angepasst wird.

## Claims

1. Edge milling device comprising an edge milling tool (1) that has a rotationally driven milling tool (20) and an extraction hood (3) surrounding the milling tool having an engagement slot (6) provided laterally therein for a workpiece edge (12; 13; 22; 23) of a plate (8; 9; 10) to be machined, wherein a first edge milling tool (1) together with a second edge milling tool (2) are arranged below or above an intermediate space (7) between two plates (8; 9; 10) which are conveyed at a distance from one another and are briefly in a rest state on mutually parallel transverse guides and in each case a workpiece front edge (12) of a rear plate (9) in the transport direction (11) of successively arranged plates (8; 9; 10) can be machined from a first side to the opposite second side and a workpiece rear edge (22) of a front plate (8) opposite from the second side (23) to the first side (13) can be machined simultaneously or with a time delay, and wherein the extraction hoods (3) of both edge milling tools (1; 2) are arranged so as to be rotatable around the milling tools (20), and wherein when the plates (8; 9; 10) are transported further, the edge milling tools (1; 2) can be fastened laterally and the extraction hoods (3) with their engagement slots (6) can be rotated from the front and rear edges (12; 22) of the workpiece to the lateral edges (13; 23) of the workpiece, such that all workpiece edges (12; 13; 22; 23) of a plate (8; 9; 10) can be machined by two edge milling tools (1; 2) and milling dust can be permanently and completely extracted.

2. Edge milling device according to claim 1, **characterized in that** the extraction hood (3) is mounted so as to be rotatable about the axis of rotation of the milling tool (20).

3. Edge milling device according to either of the preceding claims,
**characterized in that** servo motors act directly or indirectly on the extraction hoods (3) of the edge milling tools (1; 2) to generate the rotary movement.

4. Edge milling device according to any of the preceding claims,
**characterized in that** contact rollers (14) are arranged on both sides of the engagement slot (6) on the extraction hood (3) of the edge milling tools (1; 2), which contact rollers, during operation, rest against the relevant workpiece edges (12; 13; 22; 23) of the plates (8; 9; 10).

5. Edge milling device according to any of the preceding claims,
**characterized in that** the extraction hood (3) of the edge milling tools (1; 2) consists of a lower component (4) and an upper component (5), both of which are designed to be synchronously rotatable with respect to one another, and the upper component (4) partially overlaps the lower component (5) in an overlapping region (15), and the overlapping region (15) is larger than the thickness of the thickest plate (8; 9; 10) to be machined **and in that** the engagement slot (6) is formed in the upper component (4) and is downwardly open, the upper component (5) being designed to be height-adjustable relative to the lower component (5) and the engagement slot (6) being adaptable to the thickness of a plate (8; 9; 10) and/or a milling tool (20).

6. Edge milling device according to claim 5, **characterized in that** a receptacle (18) for a guide pin (19) or screw of the lower component (5) is arranged on the upper component (4) on both sides of the engagement slot (6), which guide pin extends from there upward into the receptacle (18) and which ensures the synchronous rotation of the upper part (4) of the extraction hood (3) and the lower part (5) of the extraction hood (3), as well as the height adjustment of the upper component (4) relative to the lower component (5) of the extraction hood (3).

7. Method for edge milling film overhangs of film-coated plates (8; 9; 10) of an edge milling device which are spaced apart from one another and moved discontinuously on a throughput conveyor, wherein the edge milling tools (1; 2), which are arranged below or above an intermediate space (7) between two plates (8; 9; 10) conveyed adjacent to one another and are briefly in a rest state, have two edge milling tools (1; 2) which are guided in parallel with one another and transversely to the transport direction (11) along the workpiece front and rear edges (12; 22) of two plates (8; 9; 10), of which a first edge milling tool (1) is placed in the transport direction (11) on the first side in front of a front edge (12) of a rear plate (9) following a front plate (8), and a second edge milling tool (2) is placed on the second side opposite the first side, behind a rear edge (22) of a front plate (8), and both edge milling tools (1; 2) then travel along both of these workpiece edges (12; 22) and machines them, changing sides in the process, whereupon the now right-hand first edge milling tool (1) then machines the right-hand workpiece edge (23) of this plate (9) and the second edge milling tool (2) machines the left-hand workpiece edge (13) of the following plate (9), while the plates (8; 9; 10) are transported further by the throughput conveyor to the position above the intermediate space (7), wherein the rear plate (9) now becomes the new front plate and then the now left-hand second edge milling tool (2) is moved to the right behind the rear edge (22) of the front plate (9) and the first edge milling tool (1) is moved to the left in front of the front edge (12) of a new third plate (10), such that the previously rear plate (9) is then edge-milled on all sides, whereupon the method is repeated in reverse for the following plates (8; 9; 10).

8. Method according to claim 7, **characterized in that** the edge milling tools (1; 2) have extraction hoods (3) open to the workpiece edges (12; 13; 22; 23) of the plates (8; 9; 10), which are rotated to suit the workpiece edge (12; 13; 22; 23) to be machined.

9. Method according to claim 7, **characterized in that** the width of the engagement slot (6) is adapted to the thickness of a plate to be machined (8; 9; 10).

## Revendications

1. Dispositif de fraisage de bord comportant un outil de fraisage de bord (1) comportant un outil de fraisage (20) entraîné en rotation et un capot d'aspiration (3) entourant celui-ci comportant une fente de mise en prise (6) prévue latéralement dans celui-ci pour un bord de pièce (12 ; 13 ; 22 ; 23) à usiner d'une plaque (8 ; 9 ; 10), dans lequel un premier outil de fraisage de bord (1) est disposé conjointement avec un second outil de fraisage de bord (2) au-dessous ou au-dessus d'un espace intermédiaire (7) entre deux plaques (8 ; 9 ; 10) transportées à distance l'une de l'autre et se trouvant brièvement à l'état de repos, sur des guides transversaux parallèles l'un à l'autre, et respectivement un bord avant de pièce (12) d'une plaque (9) arrière de plaques (8 ; 9 ; 10) disposées l'une derrière l'autre dans la direction de transport (11), d'un premier côté vers le second côté opposé, et un bord arrière de pièce (22) d'une plaque avant (8), en sens inverse du second côté (23) vers le premier côté (13), peuvent être usinés simultanément ou avec un décalage dans le temps, et en ce que les capots d'aspiration (3) des deux outils de fraisage de bord (1 ; 2) sont disposés de manière à pouvoir tourner autour des outils de fraisage (20) et en ce que, lors d'un transport ultérieur des plaques (8 ; 9 ; 10), les outils de fraisage de bord (1 ; 2) peuvent être fixés latéralement et les capots d'aspiration (3) peuvent être tournés avec leurs fentes de mise en prise (6) des bords avant et arrière de pièce (12 ; 22) vers les bords latéraux de pièce (13 ; 23), de sorte que tous les bords de pièce (12 ; 13 ; 22 ; 23) d'une plaque (8 ; 9 ; 10) peuvent être usinés par deux outils de fraisage de bord (1 ; 2) et que les poussières de fraisage peuvent être entièrement aspirées en permanence.

2. Dispositif de fraisage de bord selon la revendication 1,
**caractérisé en ce que** le capot d'aspiration (3) est monté de manière à pouvoir tourner autour de l'axe de rotation de l'outil de fraisage (20).

3. Dispositif de fraisage de bord selon l'une des revendications précédentes, **caractérisé en ce que** des servomoteurs agissent directement ou indirectement sur les capots d'aspiration (3) des outils de fraisage de bord (1 ; 2) pour la génération du mouvement de rotation.

4. Dispositif de fraisage de bord selon l'une des revendications précédentes, **caractérisé en ce que** des galets de palpage (14) sont disposés de part et d'autre de la fente de mise en prise (6) sur le capot d'aspiration (3) des outils de fraisage de bord (1 ; 2), lesquels galets de palpage s'appuient en fonctionnement sur les bords de pièce (12 ; 13 ; 22 ; 23) respectifs des plaques (8 ; 9 ; 10).

5. Dispositif de fraisage de bord selon l'une des revendications précédentes, **caractérisé en ce que** le capot d'aspiration (3) des outils de fraisage de bord (1 ; 2) est constitué d'un composant inférieur (4) et d'un composant supérieur (5), les deux étant réalisés de manière à pouvoir tourner de manière synchrone l'un par rapport à l'autre et le composant supérieur (4) chevauchant partiellement le composant inférieur (5) dans une zone de chevauchement (15), et la zone de chevauchement (15) étant plus grande que la plaque (8 ; 9 ; 10) à usiner la plus épaisse **et en ce que** la fente de mise en prise (6) est réalisée dans le composant supérieur (4) et ouverte vers le bas, le composant supérieur (5) est réalisée de manière à pouvoir être réglé en hauteur par rapport au composant inférieur (5) et la fente de mise en prise (6) peut être adaptée à l'épaisseur d'une plaque (8 ; 9 ; 10) et/ou d'un outil de fraisage (20).

6. Dispositif de fraisage de bord selon la revendication 5,
**caractérisé en ce qu'**un logement (18) pour un boulon de guidage (19) ou une vis du composant inférieur (5) est respectivement disposé(e) sur le composant supérieur (4) de part et d'autre de la fente de mise en prise (6), qui s'étend de là vers le haut dans le logement (18) et qui assure la rotation synchrone de la pièce supérieure (4) du capot d'aspiration (3) et de la pièce inférieure (5) du capot d'aspiration (3), ainsi que le réglage en hauteur du composant supérieur (4) par rapport au composant inférieur (5) du capot d'aspiration (3).

7. Procédé permettant le fraisage de bord de dépassements de film de plaques (8 ; 9 ; 10) d'un dispositif de fraisage de bord revêtues de films et déplacées de manière discontinue à distance les unes des autres sur un convoyeur continu, dans lequel les outils de fraisage de bord (1 ; 2), qui sont disposés au-dessous ou au-dessus d'un espace intermédiaire (7) entre deux plaques (8 ; 9 ; 10) transportées de manière adjacente l'une à l'autre et se trouvant brièvement à l'état de repos, présentent deux outils de fraisage de bord (1 ; 2) guidés parallèlement l'un à l'autre et transversalement par rapport à la direction de transport (11) des bords avant et arrière de pièce (12 ; 22) de deux plaques (8 ; 9 ; 10), dont un premier outil de fraisage de bord (1) est placé dans la direction de transport (11) sur le premier côté devant un bord avant (12) d'une plaque arrière (9) suivant une plaque avant (8) et un second outil de fraisage de bord (2) est placé sur le second côté opposé au premier côté, derrière un bord arrière (22) d'une plaque avant (8) et les deux outils de fraisage de bord (1 ; 2) passent ensuite le long de ces deux bords de pièce (12 ; 22) et les usinent en changeant de côté, après quoi le premier outil de fraisage de bord (1), maintenant à droite, usine ensuite le bord de pièce (23) droit de cette plaque (9) et le second outil de fraisage de bord (2) usine le bord de pièce (13) gauche de la plaque (9) suivante, tandis que les plaques (8 ; 9 ; 10) sont transportées par le convoyeur continu jusqu'à la position au-dessus de l'espace intermédiaire (7), dans lequel la plaque arrière (9) devient alors la nouvelle plaque avant, et ensuite le second outil de fraisage de bord (2) maintenant à gauche est déplacé vers la droite derrière le bord arrière (22) de la plaque avant (9) et le premier outil de fraisage de bord (1) est déplacé vers la gauche devant le bord avant (12) d'une nouvelle troisième plaque (10), de sorte que l'ancienne plaque arrière (9) est ensuite fraisée au bord sur tous les côtés, après quoi le procédé se répète en sens inverse pour les plaques (8 ; 9 ; 10) suivantes.

8. Procédé selon la revendication 7, **caractérisé en ce que** les outils de fraisage de bord (1 ; 2) présentent des capots d'aspiration (3) ouverts vers les bords de pièce (12 ; 13 ; 22 ; 23) des plaques (8 ; 9 ; 10), qui sont tournés de manière adaptée en fonction du bord de pièce (12 ; 13 ; 22 ; 23) à usiner.

9. Procédé selon la revendication 7, **caractérisé en ce que** la largeur de la fente de mise en prise (6) est adaptée à l'épaisseur d'une plaque (8 ; 9 ; 10) à usiner.
